# EUROPÄISCHE PATENTANMELDUNG

(11) **EP 4 763 727 A1**
(43) Veröffentlichungstag der Anmeldung: **24.06.2026**
(21) Anmeldenummer: 25213661.9
(22) Anmeldetag: 05.11.2025
(51) Int. Cl.: B65C 9/18

(54) **AUFNAHMEVORRICHTUNG UND VERFAHREN FÜR EIN ETIKETTENTRÄGERBAND EINER ETIKETTIERVORRICHTUNG FÜR BEHÄLTER**

(30) Priorität: 17.12.2024 DE 102024138404
(71) Anmelder: Krones AG, 93073 Neutraubling (DE)
(72) Erfinder: Uehlin, Christian, 93073 Neutraubling (DE)
(74) Vertreter: Grünecker Patent- und Rechtsanwälte PartG mbB

(57) **Zusammenfassung**

Aufnahmevorrichtung (100) für ein Etikettenträgerband (102) einer Etikettiervorrichtung (101) für Behälter, wobei die Aufnahmevorrichtung eine Zuführvorrichtung (103) und eine Aufnahmeeinheit (109) umfasst, wobei die Zuführvorrichtung das Etikettenträgerband der Aufnahmeeinheit zuführen kann, wobei die Aufnahmeeinheit eine über eine Antriebsvorrichtung (111) in Rotation (110) versetzbaren Wickelwelle (104) umfasst und das Etikettenträgerband auf der Wickelwelle in einer Aufnahmeposition (106) in eine Wickelrolle (105) aufgewickelt werden kann, wobei die Wickelwelle ausgebildet ist, in einer ersten Richtung (108) parallel zu einer Rotationsachse (112) der Wickelwelle verfahren zu werden, wobei die Wickelrolle durch Verfahren der Wickelwelle von der Aufnahmeposition in eine Ruheposition (107) verfahren werden kann und das einlaufende Etikettenträgerband in der Aufnahmeposition in einer weiteren Wickelrolle aufgewickelt werden kann.

## Beschreibung

Die vorliegende Erfindung betrifft eine Aufnahmevorrichtung für ein Etikettenträgerband einer Etikettiervorrichtung für Behälter gemäß unabhängigem Anspruch 1 und ein Verfahren zum Aufnehmen eines Etikettenträgerbandes einer Etikettiervorrichtung für Behälter in eine Aufnahmevorrichtung gemäß unabhängigem Anspruch 9.

### Stand der Technik

Aufnahmevorrichtungen für Etikettenträgerbänder einer Etikettiervorrichtung für Behälter sind aus dem Stand der Technik bekannt.

Weiterhin ist bekannt ein Etikettenträgerband nach dem Aufbringen der Etiketten auf die Behälter auf einer Wickelrolle aufzuwickeln. Wenn die Wickelrolle eine bestimmte maximale Länge an Etikettenträgerband aufgenommen hat und somit eine maximale Speicherkapazität der Wickelrolle erreicht ist, muss diese gewechselt werden. Im Stand der Technik wird zum Wechseln der Wickelrolle typischerweise ein Betrieb der Etikettiervorrichtung gestoppt, so dass der Wickelrolle kein Etikettenträgerband mehr zugeführt wird und die Wickelrolle durch eine leere Wickelrolle ersetzt werden kann. Weiterhin ist es bekannt die Wickelrolle bei laufendem Betrieb der Etikettiermaschine zu wechseln, wobei das Etikettenträgerband in diesem Fall nicht mehr auf eine Wickelrolle aufgewickelt, sondern ungeordnet auf eine der Etikettiervorrichtung zugeordnete Fläche gefördert wird.

Beide Vorgehensweisen bringen Nachteile mit sich. So wird bei einem Anhalten eines Betriebs der Etikettiermaschine zum Wechseln der Wickelrolle der Durchsatz an pro Zeiteinheit etikettierten Behältern reduziert. Beim ungeordneten Fördern des Etikettenträgerbandes auf eine der Etikettiervorrichtung zugeordnete Fläche, sind zusätzliche Verarbeitungsschritte notwendig, da das ungeordnet geförderte Etikettenträgerband beispielsweise durch einen Bediener der Anlage zunächst geordnet und aufgewickelt werden muss. Weiterhin können durch das ungeordnete Fördern des Etikettenträgerbandes ungewünschte Störungen an der Aufnahmevorrichtung auftreten.

### Technische Aufgabe

Ausgehend vom bekannten Stand der Technik liegt die zu lösende technische Aufgabe darin, eine Aufnahmevorrichtung für ein Etikettenträgerband einer Etikettiervorrichtung anzugeben, welche eine kontinuierliche Aufnahme eines von einer Etikettiervorrichtung bereitgestellten Etikettenträgerbandes ermöglicht.

### Lösung

Diese Aufgabe wird durch die Aufnahmevorrichtung zum Aufnehmen eines Etikettenträgerbandes einer Etikettiervorrichtung für Behälter gemäß unabhängigem Anspruch 1 und dem entsprechenden Verfahren gemäß unabhängigem Anspruch 9 gelöst. Bevorzugte Ausführungsformen sind in den abhängigen Ansprüchen erfasst.

Die erfindungsgemäße Aufnahmevorrichtung für ein Etikettenträgerband einer Etikettiervorrichtung für Behälter umfasst eine Zuführvorrichtung und eine Aufnahmeeinheit, wobei die Zuführvorrichtung das Etikettenträgerband der Aufnahmeeinheit zuführen kann, die Aufnahmeeinheit eine über eine Antriebsvorrichtung in Rotation versetzbaren Wickelwelle umfasst und das Etikettenträgerband auf der Wickelwelle in einer Aufnahmeposition in eine Wickelrolle aufgewickelt werden kann, wobei die Wickelwelle ausgebildet ist, in einer ersten Richtung parallel zu einer Rotationsachse der Wickelwelle verfahren zu werden, die Wickelrolle durch Verfahren der Wickelwelle von der Aufnahmeposition in eine Ruheposition verfahren werden kann und das einlaufende Etikettenträgerband in der Aufnahmeposition in einer weiteren Wickelrolle aufgewickelt werden kann.

Unter dem Etikettenträgerband kann ein Trägerband verstanden werden, welches zum Aufnehmen von Etiketten geeignet ist. Die von dem Etikettenträgerband aufgenommen Etiketten können in der Etikettiervorrichtung auf die Behälter aufgebracht werden. Hierfür kann das Etikettenträgerband beispielsweise über eine Spendekante gezogen werden, wobei die Etiketten durch die starke Umlenkung des Bandes an der Spendekante von diesem gelöst und an die Behälter übergeben werden können. Das leere Etikettenträgerband, also das Etikettenträgerband ohne Etiketten kann anschließend von der Aufnahmevorrichtung aufgenommen und in dieser gespeichert werden.

Unter der Wickelwelle kann jede drehbare Haltevorrichtung für das Etikettenträgerband verstanden werden, auf welcher das Etikettenträgerband zu einer Wickelrolle aufgewickelt werden kann. Die Wickelwelle kann beispielsweise eine zylindrische Form aufweisen und drehbar ausgestaltet sein, so dass das Etikettenträgerband durch Drehung der Wickelwelle auf dieser zu einer Wickelrolle aufgewickelt werden kann.

Unter der Wickelrolle kann das zu einer Rolle aufgewickelte Etikettenträgerband verstanden werden.

Durch Verfahren der Wickelwelle entlang der ersten Richtung kann eine auf der Wickelwelle aufgewickelte und von der Wickelwelle gehaltene Wickelrolle von der Aufnahmeposition in die Ruheposition verfahren werden. Die Aufnahmeposition und die Ruheposition können dabei als stationäre Positionen in der Aufnahmevorrichtung verstanden werden, zwischen welchen die Wickelrolle mittels der Wickelwelle verfahren werden kann. Die Aufnahmeposition und die Ruheposition können beispielsweise vor einer Inbetriebnahme der Aufnahmevorrichtung festgelegt sein, aber beispielsweise auch während dem Betrieb der Aufnahmevorrichtung flexibel angepasst werden.

Unter der Aufnahmeposition kann eine Position in der Aufnahmevorrichtung verstanden werden, an welcher das von der Zuführvorrichtung der Aufnahmeeinheit zugeführt Etikettenträgerband auf der Wickelwelle zu einer Wickelrolle aufgewickelt werden.

Unter der Ruheposition kann eine Position in der Aufnahmevorrichtung verstanden werden, an welcher das bereits zu einer Wickelrolle aufgewickelte Etikettenträgerband nach Verfahren der Wickelwelle entlang der ersten Richtung auf der Wickelwelle gehalten werden kann, jedoch kein weiteres Aufwickeln des von Zuführvorrichtung zugeführten Etikettenträgerbandes stattfindet.

Ein Verfahren/Verschieben der Wickelwelle entlang der ersten Richtung parallel zu der Rotationsachse der Wickelwelle kann umfassen, dass die Wickelwelle entlang der Rotationsachse verfahren wird. Ein Verfahren/Verschieben der Wickelwelle entlang der zweiten Richtung antiparallel zu der Rotationsachse der Wickelwelle kann umfassen, dass die Wickelwelle entlang der Rotationsachse, entgegen der ersten Richtung, verfahren wird.

Durch das Verfahren der Wickelrolle von der Aufnahmeposition in die Ruheposition kann gleichzeitig ein Bereich der Wickelwelle, auf welchem noch kein Etikettenträgerband aufgewickelt ist, in die Aufnahmeposition verfahren werden. Auf diesen leeren Bereich der Wickelwelle auf welchem noch kein Etikettenträgerband aufgewickelt ist und welcher sich nun im Bereich der Aufnahmeposition befindet, kann dann das von der Zuführvorrichtung kommende Etikettenträgerband zu einer weiteren neuen Wickelrolle in der Aufnahmeposition aufgewickelt werden. Aufnahmeposition und Ruheposition können einen Abstand zueinander aufweisen, der so gewählt ist, dass sich eine in der Ruheposition befindliche Wickelrolle und ein in der Aufnahmeposition im Aufwickeln befindliche Wickelrolle nicht berühren und/oder optional einen Abstand von bis zu 1 cm oder bis zu 9,5 cm aufweisen.

Durch das Verfahren der Wickelwelle entlang der ersten Richtung kann die auf der Wickelwelle aufgewickelte Wickelrolle von der Aufnahmeposition in die Ruheposition verfahren werden und das Etikettenträgerband in der Aufnahmeposition zu einer weiteren Wickelrolle aufgewickelt werden. Auf diese Weise kann eine kontinuierliche Aufnahme des Etikettenträgerbandes durch die Aufnahmevorrichtung sichergestellt werden, da selbst bei Erreichen einer maximalen Aufnahmekapazität einer Wickelrolle in der Aufnahmeposition diese in die Ruheposition verschoben werden kann und das von der Etikettiervorrichtung einlaufende Etikettenträgerband auf einer neuen Wickelrolle in der Aufnahmeposition aufgewickelt werden kann.

In einer Ausführungsform kann es vorgesehen sein, dass die Zuführvorrichtung wenigstens eine Andrückrolle umfasst, welche entlang einer Richtung parallel zu der Rotationsachse der Wickelwelle angeordnet ist, wobei eine erste Andrückrolle in einem Bereich der Aufnahmeposition vorgesehen ist, um das Etikettenträgerband an der Aufnahmeposition an die Wickelwelle oder die Wickelrolle zu drücken wobei die erste Andrückrolle in einer Ebene, welche senkrecht auf der Rotationsachse der Wickelwelle steht, ausgelenkt werden kann, wobei optional eine zweite Andrückrolle im Bereich der Ruheposition vorgesehen ist, um das Etikettenträgerband an der Ruheposition an die Wickelrolle zu drücken, wobei die zweite Andrückrolle in einer Ebene, welche senkrecht auf der Rotationsachse der Wickelwelle steht, ausgelenkt werden kann. Durch die erste Andrückrolle kann das Etikettenträgerband sicher auf der Wickelwelle und/oder der Wickelrolle in der Aufnahmeposition fixiert werden, wodurch ein ordnungsgemäßes Aufwickeln des Etikettenträgerbandes zu einer Wickelrolle ermöglicht wird. Durch die optionale zweite Andrückrolle kann nach dem Verschieben der Wickelrolle in die Ruheposition ein noch nicht auf die Wickelrolle aufgewickelter Teil des Etikettenträgerbandes auf dieser fixiert werden und ein unerwünschtes Abwickeln des Etikettenträgerbandes verhindert werden.

In einer Weiterbildung kann die Aufnahmevorrichtung eine Steuereinheit umfassen, wobei die Steuereinheit ausgebildet ist, die erste Andrückrolle im Bereich der Aufnahmeposition von einer Andrückposition in eine Freigabeposition zu bewegen, um das Verfahren der Wickelrolle von der Aufnahmeposition in die Ruheposition zu ermöglichen, wobei die Steuereinheit ausgebildet ist, nach dem Verfahren der Wickelrolle von der Aufnahmeposition in die Ruheposition, die erste Andrückrolle im Bereich der Aufnahmeposition an die Wickelwelle zu fahren, um das einlaufende Etikettenträgerband an die Wickelwelle zu drücken und optional die zweite Andrückrolle im Bereich der Ruheposition an die Wickelwelle zu fahren, um das Etikettenträgerband an die Wickelrolle im Bereich der Ruheposition zu drücken. Durch das Bewegen der ersten Andrückrolle von der Andrückposition in die Freigabeposition besteht kein Kontakt mehr zwischen Andrück- und Wickelrolle, so dass eine Bewegung der Wickelrolle von der Aufnahmeposition in die Ruheposition ermöglicht und das Aufwickeln des Etikettenträgerbandes auf der weiteren Wickelrolle in der Aufnahmeposition ermöglicht wird. Mittels der zweiten Andrückrolle kann ein Endbereich des Etikettenträgerbandes der Wickelrolle in der Ruheposition auf der Wickelrolle fixiert und ein ungewünschtes Abrollen des Etikettenträgerbandes von der Wickelrolle verhindert werden. Weiterhin kann durch Fixieren des Etikettenträgerbandes auf der Wickelwelle an der Aufnahmeposition, das einlaufende Etikettenträgerband zu einer neuen Wickelrolle aufgewickelt werden.

In einer Weiterbildung der vorhergehenden Ausführungsform kann es vorgesehen sein, dass die Zuführeinrichtung eine Durchtrennvorrichtung umfasst, wobei das Etikettenträgerband zwischen der Wickelrolle in der Ruheposition und der Wickelrolle in der Aufnahmeposition mittels der Durchtrennvorrichtung durchtrennt werden kann und die Durchtrennvorrichtung eine Führungsscheibe zum Führen des abgetrennten Etikettenträgerbandes und/oder der Wickelrolle in der Ruheposition umfasst, wobei die Steuereinheit ausgebildet sein kann, die Wickelwelle entlang einer zweiten Richtung, welche antiparallel zur ersten Richtung verläuft, zu verfahren, um die in der Ruheposition von der Wickelwelle gehaltene Wickelrolle von der Wickelwelle zu lösen und die gelöste Wickelrolle aus der Aufnahmevorrichtung herauszuführen. Mittels der Durchtrennvorrichtung können die Wickelrolle in der Ruheposition und die Wickelrolle in der Aufnahmeposition voneinander getrennt werden. Somit kann die Wickelrolle in der Ruheposition beispielsweise ungehindert aus der Aufnahmevorrichtung entfernt werden und Platz für die Aufnahme einer weiteren Wickelrolle geschaffen werden.

In einer Weiterbildung der vorhergehenden Ausführungsform kann die Aufnahmeeinheit eine Bordscheibe umfassen, wobei die Bordscheibe die Wickelwelle umgibt und eine Ebene der Bordscheibe im Wesentlichen senkrecht zu der Rotationsachse der Wickelwelle verläuft, wobei die Bordscheibe bezüglich der ersten und zweiten Richtung stationär angeordnet ist, wobei die in der Aufnahmeposition befindliche Wickelrolle bei einem Verfahren der Wickelwelle entlang der zweiten Richtung durch die Bordscheibe in der Aufnahmeposition gehalten und eine Verschiebung der Wickelrolle verhindert werden kann. Im Wesentlichen senkrechte kann so verstanden werden, dass Rotationsachse der Wickelwelle und die Ebene der Bordscheibe senkrecht zueinander verlaufen oder ein Winkel zwischen Rotationsachse und Ebene der Bordscheibe zwischen 89° und 91° oder zwischen 86° und 94° liegt. Mittels der Bordscheibe kann ein unerwünschtes Verschieben der Wickelrolle in der Aufnahmeposition entlang der zweiten Richtung bei einem Verfahren der Wickelwelle entlang der zweiten Richtung verhindert werden. Somit kann auch während dem Entfernen der in der Ruheposition gehalten Wickelwelle ein Aufwickeln des Etikettenträgerbandes auf die in der Aufnahmeposition gehaltenen Wickelrolle sichergestellt werden.

In einer Weiterbildung der vorherigen Ausführungsform kann die Wickelwelle wenigstens zwei Wickelwellenprofilleisten umfassen, wobei jeweils eine der wenigstens zwei Wickelwellenprofilleisten in einer ersten Aussparung eines Oberflächenbereichs der Wickelwelle entlang der Rotationsachse fest angeordnet ist, wobei ein Profil der wenigstens zwei Wickelwellenprofilleisten in radialer Richtung über einen Grundkörper der Wickelwelle hinaussteht, wobei die Bordscheibe wenigstens zwei Bordscheibenprofilleisten umfasst, wobei die wenigstens zwei Bordscheibenprofilleisten fest mit der Bordscheibe verbunden sind und jeweils eine der wenigstens zwei Bordscheibenprofilleisten entlang der Rotationsachse der Wickelwelle beweglich in einer zweiten Aussparung der Wickelwelle geführt werden kann, wobei ein Profil der wenigstens zwei Bordscheibenprofilleisten entlang der radialen Richtung der Wickelwelle über den Grundkörper der Wickelwelle hinaussteht, wobei die Wickelrolle in der Aufnahmeposition zumindest teilweise über die wenigstens zwei Bordscheibenprofilleisten aufgewickelt wird, wobei beim Verschieben der Wickelrolle von der Aufnahmeposition in die Ruheposition, die Wickelrolle mittels der wenigstens zwei Wickelwellenprofilleisten von den wenigstens zwei Bordscheibenprofilleisten abgestreift werden kann. Dadurch, dass die Wickelrolle in der Aufnahmeposition zumindest teilweise über die wenigstens zwei Bordscheibenprofilleisten aufgewickelt wird und das Profil der beiden Bordscheibenprofilleisten über den Grundkörper der Wickelwelle hinaussteht, legt sich das Etikettenträgerband beim Aufwickeln an einer Fläche zwischen zwei Bordscheibenprofilleisten an den Grundkörper der Wickelwelle an. Auf diese Weise kann erreicht werden, dass sich die Bandspannung in den Inneren Lagen der Wickelrolle auch bei zunehmendem Durchmesser des auf die Wickelrolle aufgewickelten Etikettenträgerbandes nicht nennenswert erhöht. Durch die wenigstens zwei Wickelwellenprofilleisten kann die Wickelrolle sicher von der Wickelwelle abgestreift werden.

Es kann ferner vorgesehen sein, dass die Aufnahmevorrichtung eine Sensorvorrichtung, vorzugsweise ein Ultraschallsensor, zum Bestimmen eines mit dem Aufwickeln des Etikettenträgerbandes auf der Wickelrolle in der Aufnahmeposition in Verbindung stehenden Parameters umfasst, wobei die Steuereinheit ausgebildet ist, die Wickelwelle basierend auf dem Parameter entlang der ersten Richtung oder der zweiten Richtung zu verfahren. Bei dem mit dem Aufwickeln des Etikettenträgerbandes auf die Wickelrolle in der Aufnahmeposition in Verbindung stehenden Parameter kann es sich beispielsweise um eine Länge des auf die Wickelrolle aufgewickelten Etikettenträgerbandes, einen Durchmesser der Wickelrolle oder um ein Gewicht der Wickelrolle handeln. Durch das Vorsehen der Sensorvorrichtung kann verhindert werden, dass der Wickelrolle in der Aufnahmeposition mehr Etikettenträgerband zugeführt wird, als durch diese aufgenommen werden kann und auf diese Weise mögliche Störungen der Aufnahmevorrichtung verhindert werden.

In einer Ausführungsform kann die Aufnahmevorrichtung eine Vorrichtung zur Reduzierung der Etikettenträgerbandbreite umfassen, wobei die Vorrichtung zur Reduzierung der Etikettenträgerbandbreite stromauf der Zuführvorrichtung angeordnet ist, wobei die Vorrichtung zur Reduzierung der Etikettenträgerbandbreite optional als Schneidvorrichtung oder als Faltvorrichtung ausgebildet ist. Somit kann die Aufnahmevorrichtung flexibel mit verschiedenen Etikettenträgerbandbreiten und somit auch mit verschiedenen Etikettiervorrichtungen betrieben werden.

Erfindungsgemäß ist ferner ein Verfahren zum Aufnehmen eines Etikettenträgerbandes einer Etikettiervorrichtung für Behälter in eine Aufnahmevorrichtung vorgesehen, wobei die Aufnahmevorrichtung eine Zuführvorrichtung und eine Aufnahmeeinheit umfasst und die Zuführvorrichtung das Etikettenträgerband der Aufnahmeeinheit zuführt, wobei die Aufnahmeeinheit eine über eine Antriebsvorrichtung in Rotation versetzbaren Wickelwelle umfasst und das Etikettenträgerband auf der Wickelwelle in einer Aufnahmeposition in eine Wickelrolle aufgewickelt wird, wobei die Wickelwelle in einer ersten Richtung parallel zu einer Rotationsachse der Wickelwelle zumindest zeitweise verfahren wird, wobei die Wickelrolle durch Verfahren der Wickelwelle von der Aufnahmeposition in eine Ruheposition verfahren wird und das einlaufende Etikettenträgerband in der Aufnahmeposition in einer weiteren Wickelrolle aufgewickelt wird.

Durch das Verfahren der Wickelwelle entlang der ersten Richtung wird die auf der Wickelwelle aufgewickelte Wickelrolle von der Aufnahmeposition in die Ruheposition verfahren und das Etikettenträgerband in der Aufnahmeposition zu einer weiteren Wickelrolle aufgewickelt. Auf diese Weise kann eine kontinuierliche Aufnahme des Etikettenträgerbandes durch die Aufnahmevorrichtung sichergestellt werden, da selbst bei Erreichen einer maximalen Aufnahmekapazität einer Wickelrolle in der Aufnahmeposition, die Wickelrolle in die Ruheposition verschoben werden kann und das von der Etikettiervorrichtung einlaufende Etikettenträgerband auf einer neuen Wickelrolle in der Aufnahmeposition aufgewickelt werden kann.

Es kann ferner vorgesehen sein, dass die Zuführvorrichtung wenigstens eine Andrückrolle umfasst, welche entlang einer Richtung parallel zu der Rotationsachse der Wickelwelle angeordnet ist, wobei eine erste Andrückrolle in einem Bereich der Aufnahmeposition vorgesehen ist, um das Etikettenträgerband in der Aufnahmeposition an die Wickelwelle oder die Wickelrolle zu drücken, wobei die erste Andrückrolle in einer Ebene, welche senkrecht auf der Rotationsachse der Wickelwelle steht, ausgelenkt werden kann, wobei optional eine zweite Andrückrolle im Bereich der Ruheposition vorgesehen ist, um das Etikettenträgerband in der Ruheposition an die Wickelrolle zu drücken, wobei die zweite Andrückrolle in einer Ebene, welche senkrecht auf der Rotationsachse der Wickelwelle steht, ausgelenkt werden kann. Durch die erste Andrückrolle kann das Etikettenträgerband sicher auf der Wickelwelle fixiert werden, wodurch gewährleistet wird, dass das Etikettenträgerband ordnungsgemäß zu einer Wickelrolle aufgewickelt wird. Durch die optionale zweite Andrückrolle kann nach dem Verschieben der Wickelrolle in die Ruheposition ein noch nicht auf die entsprechende Wickelrolle aufgewickelter Teil des Etikettenträgerbandes auf dieser fixiert werden und ferner ein Abwickeln des Etikettenträgerbandes verhindert werden.

In einer Weiterbildung kann die Aufnahmevorrichtung eine Steuereinheit umfassen und die erste Andrückrolle wird durch die Steuereinheit im Bereich der Aufnahmeposition von einer Andrückposition in eine Freigabeposition bewegt, um das Verfahren der Wickelrolle von der Aufnahmeposition in die Ruheposition zu ermöglichen, wobei nach dem Verfahren der Wickelrolle von der Aufnahmeposition in die Ruheposition, die erste Andrückrolle durch die Steuereinheit im Bereich der Aufnahmeposition an die Wickelwelle gefahren wird, um das einlaufende Etikettenträgerband an die Wickelwelle zu drücken und optional die zweite Andrückrolle im Bereich der Ruheposition an die Wickelwelle gefahren wird, um das Etikettenträgerband an die Wickelrolle im Bereich der Ruheposition zu drücken. Durch das Bewegen der ersten Andrückrolle von der Andrückposition in die Freigabeposition besteht kein Kontakt mehr zwischen Wickelrolle und Andrückrolle, wodurch ein Verfahren der Wickelrolle von der Aufnahmeposition in die Ruheposition und das Aufwickeln des Etikettenträgerbandes auf der weiteren Wickelrolle in der Aufnahmeposition ermöglicht wird. Durch die zweite Andrückrolle kann ein Endbereich des Etikettenträgerbandes der Wickelrolle in der Ruheposition auf der Wickelrolle fixiert und ein ungewünschtes Abrollen des Etikettenträgerbandes von der Wickelrolle verhindert werden. Weiterhin kann durch Fixieren des Etikettenträgerbandes auf der Wickelwelle an der Aufnahmeposition mittels der ersten Andrückrolle, das einlaufende Etikettenträgerband zu einer neuen Wickelrolle aufgewickelt werden.

In einer Weiterbildung der vorhergehenden Ausführungsform kann die Zuführeinrichtung eine Durchtrennvorrichtung umfassen, wobei das Etikettenträgerband zwischen der Wickelrolle in der Ruheposition und der Wickelrolle in der Aufnahmeposition mittels der Durchtrennvorrichtung durchtrennt wird und die Durchtrennvorrichtung eine Führungsscheibe zum Führen des abgetrennten Etikettenträgerbandes und/oder der Wickelrolle in der Ruheposition umfasst, wobei die Wickelwelle durch die Steuereinheit entlang einer zweiten Richtung, welche antiparallel zur ersten Richtung verläuft, verfahren wird und die in der Ruheposition von der Wickelwelle gehaltene Wickelrolle von der Wickelwelle gelöst und die gelöste Wickelrolle aus der Aufnahmevorrichtung herausgeführt wird. Mittels der Durchtrennvorrichtung können die Wickelrolle in der Ruheposition und die Wickelrolle in der Aufnahmeposition derart physisch voneinander getrennt werden, sodass es möglich ist, die in der Ruheposition gehaltene Wickelrolle ordnungsgemäß aus der Aufnahmevorrichtung zu entfernen.

In einer Ausführungsform kann die Aufnahmeeinheit eine Bordscheibe umfassen, welche die Wickelwelle umgibt und eine Ebene der Bordscheibe im Wesentlichen senkrecht zu einer Rotationsachse der Wickelwelle verläuft, wobei die Bordscheibe bezüglich der ersten und zweiten Richtung stationär angeordnet ist und die in der Aufnahmeposition befindliche Wickelrolle bei einem Verfahren der Wickelwelle entlang der zweiten Richtung durch die Bordscheibe in der Aufnahmeposition gehalten und eine Verschiebung der Wickelrolle verhindert wird. Mittels der Bordscheibe kann ein unerwünschtes Verschieben der Wickelrolle entlang der zweiten Richtung beim Verfahren der Wickelwelle entlang der zweiten Richtung verhindert und ein ordnungsgemäßes Aufwickeln des Etikettenträgerbandes auf die Wickelrolle in der Aufnahmeposition auch bei einem Verfahren der Wickelwelle gewährleistet werden.

In einer Weiterbildung der vorherigen Ausführungsform kann die Wickelwelle wenigstens zwei Wickelwellenprofilleisten umfassen, wobei jeweils eine der wenigstens zwei Wickelwellenprofilleisten in einer ersten Aussparung eines Oberflächenbereichs der Wickelwelle entlang der Rotationsachse fest angeordnet ist, wobei ein Profil der wenigstens zwei Wickelwellenprofilleisten in radialer Richtung über einen Grundkörper der Wickelwelle hinaussteht, wobei die Bordscheibe wenigstens zwei Bordscheibenprofilleisten umfasst, wobei die wenigstens zwei Bordscheibenprofilleisten fest mit der Bordscheibe verbunden sind und jeweils eine der wenigstens zwei Bordscheibenprofilleisten entlang der Rotationsachse der Wickelwelle beweglich in einer zweiten Aussparung der Wickelwelle geführt werden kann, wobei ein Profil der wenigstens zwei Bordscheibenprofilleisten entlang der radialen Richtung über den Grundkörper der Wickelwelle hinaussteht, wobei die Wickelrolle in der Aufnahmeposition zumindest teilweise über die wenigstens zwei Bordscheibenprofilleisten aufgewickelt wird, wobei beim Verschieben der Wickelrolle von der Aufnahmeposition in die Ruheposition, die Wickelrolle mittels der wenigstens zwei Wickelwellenprofilleisten von den wenigstens zwei Bordscheibenprofilleisten abgestreift werden kann. Dadurch, dass die Wickelrolle in der Aufnahmeposition zumindest teilweise über die wenigstens zwei Bordscheibenprofilleisten aufgewickelt wird und das Profil der beiden Wickelwellenprofilleisten über den Grundkörper der Wickelwelle hinaussteht, legt sich das Etikettenträgerband beim Aufwickeln an einer Fläche zwischen zwei Bordscheibenprofilleisten an den Grundkörper der Wickelwelle an. Auf diese Weise kann erreicht werden, dass sich die Bandspannung in den Inneren Lagen der Wickelrolle auch bei zunehmendem Durchmesser des auf die Wickelrolle aufgewickelten Etikettenträgerbandes nicht nennenswert erhöht. Durch die wenigstens zwei Wickelwellenprofilleisten kann die Wickelrolle sicher von der Wickelwelle abgestreift werden.

Es kann ferner vorgesehen sein, dass die Aufnahmevorrichtung eine Sensorvorrichtung, vorzugsweise ein Ultraschallsensor, zum Bestimmen eines mit dem Aufwickeln des Etikettenträgerbandes auf der Wickelrolle in der Aufnahmeposition in Verbindung stehenden Parameters umfasst, wobei die Wickelwelle basierend auf dem Parameter durch die Steuereinheit entlang der ersten Richtung oder der zweiten Richtung verfahren wird. Durch das Vorsehen der Sensorvorrichtung kann verhindert werden, dass der Wickelrolle in der Aufnahmeposition mehr Etikettenträgerband zugeführt wird, als durch diese aufgenommen werden kann und somit mögliche Störungen der Aufnahmevorrichtung verhindert werden.

### Kurze Figurenbeschreibung

- **Fig. 1:**: Aufnahmevorrichtung für ein Etikettenträgerband einer Etikettiervorrichtung gemäß einer Ausführungsform
- **Fig. 2a und b:**: Aufnahmevorrichtung für ein Etikettenträgerband einer Etikettiervorrichtung gemäß einer weiteren Ausführungsform
- **Fig. 3a und b:**: Wickelwelle gemäß einer Ausführungsform

### Ausführliche Figurenbeschreibung

Fig. 1 zeigt eine Aufnahmevorrichtung 100 für ein Etikettenträgerband 102 einer Etikettiervorrichtung 101 gemäß einer Ausführungsform.

Erfindungsgemäß umfasst die Aufnahmevorrichtung 100 eine Zuführvorrichtung 103 und eine Aufnahmeeinheit 109, wobei die Zuführvorrichtung 103 das Etikettenträgerband 102 der Aufnahmeeinheit 109 zuführen kann. Die Aufnahmeeinheit 109 umfasst erfindungsgemäß eine über eine Antriebsvorrichtung 111 in Rotation 110 versetzbaren Wickelwelle 104, wobei das Etikettenträgerband 102 auf der Wickelwelle 104 in einer Aufnahmeposition 106 in eine Wickelrolle 105 aufgewickelt werden kann. Die Antriebsvorrichtung 111 kann von der Aufnahmeeinheit 109 umfasst sein.

Erfindungsgemäß ist die Wickelwelle 104 ausgebildet, in einer ersten Richtung 108 parallel zu einer Rotationsachse 112 der Wickelwelle 104 verfahren zu werden. Durch Verfahren der Wickelwelle entlang der ersten Richtung kann die auf der Wickelwelle aufgewickelte Wickelrolle 105 von der Aufnahmeposition 106 in eine Ruheposition 107 verfahren werden und das einlaufende Etikettenträgerband 102 in der Aufnahmeposition 106 in einer weiteren Wickelrolle aufgewickelt werden kann.

Bei der Wickelwelle 104 kann es sich beispielsweise um eine zylindrisch geformte Welle handeln, welche eine Länge entlang der Rotationsachse 112 aufweist, die mindestens der doppelten Breite des Etikettenträgerbandes 102 entspricht. Somit kann sichergestellt werden, dass zwei nebeneinander angeordnete Wickelrollen 105, eine in der Aufnahmeposition 106 und eine in der Ruheposition 107 durch die Wickelwelle 104 aufgenommen werden können. Die Wickelwelle 104 kann in einem hier nicht gezeigten Gehäuse fahrbar gelagert sein, um die Wickelwelle 104 entlang der erste Richtung 108 verfahren zu können.

Bei der Antriebsvorrichtung 111 kann es sich um einen Elektromotor handeln. Der Elektromotor kann beispielsweise als Servomotor ausgestaltet sein. Der Servomotor kann beispielsweise über einen Riemen mit einem an der Wickelwelle angebrachten Zahnrad verbunden sein, so dass eine Rotation eines Rotors des Servomotors über den Riemen an die Wickelwelle übertragen werden kann.

Die Aufnahmeeinheit 109 kann ferner einen hier nicht gezeigten Pneumatikantrieb umfassen, mittels welchem die Wickelwelle 104 entlang der ersten Richtung 108 verfahren werden kann. Alternativ kann beispielsweise auch ein elektrischer Linearantrieb zum Verfahren der Wickelwelle 104 vorgesehen sein.

Bei der Etikettiervorrichtung 101 kann es sich um eine Etikettiervorrichtung für Behälter handeln, in welcher die Behälter mittels sich auf dem Etikettenträgerband 102 befindlichen Etiketten etikettiert werden können. Zum Etikettieren der Behälter werden die Etiketten in der Etikettiervorrichtung 101 von dem Etikettenträgerband 102 abgelöst und an die Behälter übergeben. Dies kann zum Beispiel realisiert werden, indem das Etikettenträgerband 102 mit den Etiketten über eine Spendekante umgelenkt wird, so dass beim Umlenken die Etiketten von dem Etikettenträgerband abgelöst und auf die Behälter aufgebracht werden können. Das leere Etikettenträgerband, also das Etikettenträgerband ohne Etiketten, kann anschließend von der Etikettiervorrichtung 101 an die Zuführvorrichtung 103 der Aufnahmevorrichtung 100 geführt werden, welche das Etikettenträgerband 102 wiederum an die Aufnahmeeinheit 109 zum Speichern des Etikettenträgerbandes führt.

Die Aufnahmeeinheit 109 kann dabei flexibel mit einer Vielzahl verschiedener Etikettiervorrichtungen betrieben werden. Bei der Etikettiervorrichtung kann es sich beispielsweise um eine Etikettiervorrichtung für Behälter handeln.

Um das Etikettenträgerband 102 der Aufnahmeeinheit 109 zuzuführen und das Etikettenträgerband 102 in der Aufnahmeeinheit 109 zu verarbeiten, kann die Zuführvorrichtung 103 wenigstens eine Andrückrolle umfassen. Beispielsweise kann die wenigstens eine Andrückrolle zum Andrücken des Etikettenträgerbandes auf die Wickelwelle und/oder die Wickelrolle und/oder zum Führen beziehungsweise Lenken des Etikettenträgerbandes ausgestaltet sein.

Die wenigstens eine Andrückrolle kann entlang einer Richtung parallel zu der Rotationsachse 112 der Wickelwelle 104 angeordnet sein.

Eine erste Andrückrolle kann in einem Bereich der Aufnahmeposition 106 vorgesehen sein, um das Etikettenträgerband an der Aufnahmeposition 106 an die Wickelwelle 104 oder die Wickelrolle 105 zu drücken. Optional kann außerdem eine zweite Andrückrolle im Bereich der Ruheposition 107 vorgesehen sein, um das Etikettenträgerband 102 an der Ruheposition 107 an die Wickelrolle 105 zu drücken. Es kann vorgesehen sein, dass die erste und die optionale zweite Andrückrolle in einer Ebene, welche senkrecht auf der Rotationsachse 112 der Wickelwelle 104 steht, ausgelenkt werden können. Auf diese Weise können die Andrückrollen flexibel zwischen einer Position, an welcher diese mit der Wickelwelle 104 oder der Wickelrolle in Kontakt stehen und einer Position, an welcher diese mit der Wickelwelle 104 oder der Wickelrolle nicht in Kontakt stehen bewegt werden. Steht die Andrückrolle beispielsweise nicht in Kontakt mit der Wickelrolle 105 kann die Wickelwelle 104 entlang der ersten Richtung 108 verfahren werden. Durch Kontakt zwischen Wickelrolle und Andrückrolle kann wiederum ein sicheres Aufwickeln des Etikettenträgerbandes 102 ermöglicht werden.

Eine spezifischere Ausgestaltungsart der Zuführvorrichtung wird im Zusammenhang mit der Ausführungsform der Fig. 2a und b beschrieben.

Zum Steuern der Auslenkung der wenigstens einen Andrückrolle kann die Aufnahmevorrichtung eine Steuereinheit 113 umfassen. Die Steuereinheit kann hierfür einen Prozessor und eine Speichervorrichtung umfassen. In der Speichervorrichtung (etwa einem nicht-flüchtigen Speicher) können beispielsweise einer Vielzahl von verschiedenen Prozessschritten, wie beispielsweise einem Aufwickeln des Etikettenträgerbandes 102 auf eine Wickelrolle 105 in der Aufnahmeposition 106 oder ein Verschieben der Wickelwelle 104 entlang der ersten Richtung 108, verschiedene Auslenkungswerte für die wenigstens eine Andrückrolle hinterlegt sein.

Die Steuereinheit 113 kann ferner zum Steuern weiterer Komponenten der Aufnahmevorrichtung 100 vorgesehen sein.

Durch Verschieben der Wickelrolle 105 von der Aufnahmeposition 106 in die Ruheposition 107 kann das von der Etikettiervorrichtung 101 über die Zufuhrvorrichtung 103 in die Aufnahmeeinheit 109 einlaufende Etikettenträgerband 102 auf einer weiteren neuen Wickelrolle in der Aufnahmeposition 106 aufgewickelt werden. Auf diese Weise kann beispielsweise bei Erreichen einer maximalen Aufnahmekapazität der Wickelrolle 105 in der Aufnahmeposition 106 das Etikettenträgerband 102 in einer neuen Wickelrolle in der Aufnahmeposition 106 aufgewickelt werden und somit ein kontinuierliches Aufnehmen des Etikettenträgerbandes durch die Aufnahmeeinheit 109 erreicht werden. Auf diese Weise kann auch die vorgeschaltete Etikettiervorrichtung 101 kontinuierlich betrieben werden und ein Anhalten der Etikettiervorrichtung 101 und eine damit einhergehende Reduzierung der pro Zeiteinheit etikettierten Behälter bei Erreichen einer maximalen Aufnahmekapazität einer Wickelrolle 105 in der Aufnahmeposition 106 verhindert werden.

Die Aufnahmevorrichtung 100 kann ferner eine Sensorvorrichtung 114 zum Bestimmen eines mit dem Aufwickeln des Etikettenträgerbandes auf der Wickelrolle 105 in der Aufnahmeposition 106 in Verbindung stehenden Parameters umfassen, wobei die Steuereinheit 113 ausgebildet ist, die Wickelwelle 104 basierend auf dem Parameter entlang der ersten Richtung zu verfahren. Weiterhin kann die Steuereinheit 113 ausgebildet sein, die Wickelwelle 104 basierend auf dem Parameter entlang einer zweiten Richtung, welche antiparallel der ersten Richtung 108 verläuft zu verfahren. Auf diese Weise kann effektiv verhindert werden, dass der Wickelrolle 105 in der Aufnahmeposition 106 zu viel Etikettenträgerband 102 zugeführt wird und eine potentielle Störung der Aufnahmevorrichtung 100 verhindert werden.

Bei dem mit dem Aufnehmen des Etikettenträgerbandes in Verbindung stehenden Parameter kann es sich beispielsweise um eine Länge des auf die Wickelrolle 105 in der Aufnahmeposition 106 aufgewickelten Etikettenträgerbandes 102, einen Durchmesser der Wickelrolle 105 in der Aufnahmeposition 106 oder ein Gewicht der Wickelrolle 105 in der Aufnahmeposition 106 handeln.

Die Sensorvorrichtung 114 kann beispielsweise ein Sensor sein, welcher ein Messrad zur Längenbestimmung des auf die Wickelrolle aufgewickelten Etikettenträgerbandes umfasst. Alternativ kann es sich bei der Sensorvorrichtung 114 auch um einen Ultraschallsensor zum Bestimmen eines Durchmessers der Wickelrolle oder einen Gewichtssensor handeln, welcher ausgebildet ist, ein Gewicht der Wickelrolle zu bestimmen.

In der Speichervorrichtung der oben beschriebenen Steuereinheit 113 kann eine Datenbank mit einem ersten Schwellenwerten für eine Reihe verschiedener mit dem Aufnehmen des Etikettenträgerbandes 102 in Verbindung stehenden Parametern hinterlegt sein. Durch Vergleich der mit der Sensorvorrichtung 114 gemessenen Messwerte und den entsprechenden in der Speichervorrichtung hinterlegten ersten Schwellenwerten kann die Steuereinheit 113 bestimmen, wenn die Wickelrolle eine maximale Aufnahmekapazität an Etikettenträgerband erreicht hat und kein weiteres Etikettenträgerband auf die Wickelrolle aufgewickelt werden kann.

Die Steuereinheit 113 kann die Wickelwelle 104 basierend auf dem mit dem Aufnehmen des Etikettenträgerbandes in Verbindung stehenden Parameters, beispielsweise wie eben beschrieben durch Vergleich des Parameters mit einem ersten Schwellenwert, entlang der ersten Richtung 108 verfahren. Auf diese Weise kann die Wickelrolle 105 von der Aufnahmeposition 106 in die Ruheposition 107 verfahren werden und das über die Zuführvorrichtung 103 zugeführte Etikettenträgerband 102 in der Aufnahmeposition 106 zu einer neue Wickelrolle 105 aufgewickelt werden.

Die Aufnahmevorrichtung 100 kann ferner eine Durchtrennvorrichtung umfassen, welche ausgebildet ist, das Etikettenträgerband 102 zwischen der Wickelrolle in der Aufnahmeposition 106 und der Wickelrolle in der Ruheposition 107 durchzutrennen.

Die Steuereinheit 113 kann ferner ausgebildet sein, die Wickelwelle 104 entlang der zweiten Richtung, welche antiparallel zur ersten Richtung 108 verläuft, zu verfahren, um die in der Ruheposition 107 von der Wickelwelle 104 gehaltene Wickelrolle von der Wickelwelle 104 zu lösen und die gelöste Wickelrolle aus der Aufnahmevorrichtung 100 herauszuführen.

Auch hierfür kann die Steuereinheit 113 ausgebildet sein, einen mit dem Aufwickeln des Etikettenträgerbandes auf die Wickelwelle 104 in Verbindung stehenden Parameters mit einem zweiten Schwellenwert zu vergleichen und die Wickelwelle basierend auf dem Vergleich entlang der zweiten Richtung zu verfahren. Beispielsweise kann der zweite Schwellenwert so gewählt sein, dass er einem Drittel, der Hälfte oder zwei Drittel einer maximalen Aufnahmekapazität der Wickelrolle 105 in der Aufnahmeposition 106 an Etikettenträgerband entspricht. Der Schwellenwert kann jedoch auch jedem anderen Wert, welcher kleiner oder gleich einer maximalen Aufnahmekapazität der entsprechenden Wickelrolle 105 in der Aufnahmeposition 106 ist, entsprechen. Somit kann bevor die Wickelrolle in der Aufnahmeposition 106 eine maximale Aufnahmekapazität erreicht, die Wickelrolle in der Ruheposition 107 aus der Aufnahmevorrichtung 100 entfernt werden und die Wickelrolle 105 in der Aufnahmeposition 106 beispielsweise bei Erreichen einer maximalen Aufnahmekapazität durch Verfahren der Wickelwelle entlang der ersten Richtung 108 in die Ruheposition 107 verschoben werden und das Etikettenträgerband auf eine weitere Wickelrolle in der Aufnahmeposition 106 aufgewickelt werden. Dieser Vorgang kann beliebig oft wiederholt werden, so dass eine kontinuierliche Aufnahme des Etikettenträgerbandes 102 durch die Aufnahmevorrichtung 100 erreicht werden kann.

Die Aufnahmevorrichtung 100 kann ein sich öffnen lassendes Gehäuse umfassen, in welchem die Zuführvorrichtung 103 und die Aufnahmeeinheit 109 untergebracht sein können. Das Gehäuse kann beispielsweise eine erste Öffnung umfassen, in welche das von der Etikettiervorrichtung 101 kommende Etikettenträgerband 102 der Zuführvorrichtung 103 zugeführt werden kann. Weiterhin kann das Gehäuse eine zweite Öffnung umfassen, durch welche eine Wickelrolle in der Ruheposition bei Verfahren der Wickelwelle 104 entlang der zweiten Richtung aus dem Gehäuse herausgeführt werden kann.

Optional kann die Aufnahmevorrichtung 100 eine Vorrichtung zur Reduzierung der Etikettenträgerbandbreite umfassen, mittels welcher die Breite des Etikettenträgerbandes reduziert werden kann, bevor dieses der Zuführvorrichtung 103 von der Etikettiervorrichtung 101 zugeführt wird. Die Vorrichtung zur Reduzierung der Etikettenträgerbandbreite kann auch als separate Vorrichtung stromauf der Aufnahmevorrichtung 100 bezüglich einer Transportrichtung des Etikettenträgerbandes 102 angeordnet sein. Beispielsweise kann es vorgesehen sein, die Breite eines Etikettenträgerbandes 102 zu reduzieren, dessen Breite einen bestimmten Grenzwert überschreitet. Der Grenzwert kann beispielsweise 80 mm, 100 mm oder 150 mm betragen. Diese gegebenen Grenzwerte sind als beispielhaft zu verstehen, so dass der Grenzwert auch jeden anderen Wert annehmen kann.

Die Vorrichtung zur Reduzierung der Etikettenträgerbandbreite kann beispielsweise als Faltvorrichtung ausgestaltet sein.

Die Faltvorrichtung kann beispielsweise eine Faltkomponente umfassen, welche ausgebildet sein kann, das Etikettenträgerband auf mindestens einer oder auf beiden Seiten nach innen zu falten. Beispielsweise kann die Faltkomponente ausgestaltet sein, das Etikettenträgerband derart zu falten, dass eine Breite des Etikettenträgerbandes auf die Hälfte reduziert wird. Es kann jedoch auch vorgesehen sein, dass die Breite des Etikettenträgerbandes auf jede andere Breite, welche einen Wert aufweist, der zwischen einer ursprünglichen Breite des Etikettenträgerbandes (der Breite welche das Etikettenträgerband stromauf der Faltvorrichtung aufweist) und der Hälfte der ursprünglichen Breite liegt. Unter der Breite des Etikettenträgerbandes kann eine Abmessung des Etikettenträgerbandes verstanden werden, welche senkrecht auf einer Führungsrichtung des Etikettenträgerbandes steht und in einer Führungsebene des Etikettenträgerbandes liegt.

Alternativ kann die Vorrichtung zur Reduzierung der Etikettenträgerbandbreite auch als Schneidvorrichtung ausgestaltet sein. Die Schneidvorrichtung kann weiterhin eine Umlenkvorrichtung umfassen, mittels welcher ein von dem Etikettenträgerband abgetrennter Teil des Etikettenträgerbandes unter einen fortlaufenden Teil des Etikettenträgerbandes geführt werden kann. Beispielsweise kann es vorgesehen sein, dass die Schneidvorrichtung ausgebildet ist, das Etikettenträgerband an einer Position zu durchtrennen, welche einer Hälfte der Etikettenträgerbandbreite entspricht. Auf diese Weise können zwei Teiletikettenträgerbänder gleicher Breite erzeugt werden. Eines der Teiletikettenträgerbänder kann dabei weiter entlang der Führungsrichtung in Richtung Wickelwelle geführt werden und der andere abgetrennte Teil des Etikettenträgerbandes kann mittels Umlenkvorrichtungen unter oder auf den weiter entlang der Führungsrichtung geführten Teil des Etikettenträgerbandes gebracht werden. Die beiden aufeinanderliegenden Teiletikettenträgerbänder können dann der Wickelwelle zugeführt werden. Auf diese Weise kann eine Breite des Etikettenträgerbandes halbiert werden. Es kann jedoch auch vorgesehen sein, dass das Etikettenträgerband an jeder anderen Position durchgeschnitten wird. Beispielsweise kann es auch vorgesehen sein, dass das Etikettenträgerband an einer Position durchgeschnitten, welche einem Drittel oder einem Viertel der Breite des Etikettenträgerbandes entspricht.

Stromauf der Aufnahmevorrichtung 100 und stromab der Etikettiervorrichtung 101 kann weiterhin eine Puffervorrichtung vorgesehen sein, mittels welcher eventuell auftretende Geschwindigkeitsschwankungen in dem Etikettenträgerband 102 ausgeglichen werden können.

Weiterhin kann eine der Puffervorrichtung nachgelagerte Spannvorrichtung vorgesehen sein, die eine Bandspannung des Etikettenträgerbandes steuern kann.

Die Spannvorrichtung kann beispielsweise ausgebildet sein, die Bandspannung basierend auf dem mit dem Aufwickeln des Etikettenträgerbandes auf der Wickelrolle in der Aufnahmeposition in Verbindung stehenden Parameter zu steuern.

Beispielsweise kann es vorgesehen sein, dass die Bandspannung mit zunehmenden Durchmesser des in der Aufnahmeposition auf die Wickelwelle aufgewickelten Etikettenträgerbandes reduziert wird. Es kann auch vorgesehen sein, dass die Bandspannung mit zunehmender Länge des der Wickelwelle über die Zuführvorrichtung zugeführten Etikettenträgerbandes reduziert wird. Beispielsweise kann in diesem Fall die Bandspannung linear mit steigendem Durchmesser der Wickelrolle reduziert werden. Es kann jedoch auch jeder andere funktionelle Zusammenhang zwischen Bandspannung und Durchmesser des in der Aufnahmeposition aufgewickelten Etikettenträgerbandes bestehen, welcher eine Abnahme der Bandspannung mit zunehmenden Durchmesser des aufgewickelten Etikettenträgerbandes beschreibt.

Alternativ kann es auch vorgesehen sein, dass das Etikettenträgerband anfangs mit einer ersten Bandspannung auf die Wickelwelle aufgewickelt wird. Die erste Bandspannung kann zeitlich konstant sein, oder mit der Zeit ansteigen. Nachdem die Wickelrolle einen bestimmten ersten Durchmesser erreicht hat oder nachdem auf der Wickelwelle durch die Zuführvorrichtung eine bestimmte Länge an Etikettenträgerband aufgewickelt wurde, kann die Bandspannung auf einen zweiten Bandspannungswert erhöht werden und anschließend wieder auf einen dritten Bandspannungswert reduziert werden. Die Bandspannung kann dabei stufenartig von der ersten Bandspannung auf die zweite Bandspannung erhöht werden. Es kann jedoch auch vorgesehen sein, dass die Bandspannung kontinuierlich von der ersten Bandspannung auf die zweite Bandspannung erhöht wird. Das Reduzieren der Bandspannung von der zweiten Bandspannung auf die dritte Bandspannung kann kontinuierlich erfolgen. Beispielsweise kann es vorgesehen sein, dass die Bandspannung linear mit der Zeit von der zweiten Bandspannung auf die dritte Bandspannung reduziert wird. Es kann jedoch auch vorgesehen sein, dass das Reduzieren der Bandspannung von der zweiten Bandspannung auf die dritte Bandspannung durch einen anderen geeigneten funktionalen Zusammenhang beschrieben wird.

Durch eine entsprechende Steuerung der Bandspannung beim Aufwickeln des Etikettenträgerbandes auf die Wickelwelle kann verhindert werden, dass mit zunehmendem Durchmesser des in der Aufnahmeposition auf die Wickelwelle aufgewickelten Etikettenträgerbandes eine Bandspannung der inneren Wicklungen der in der Aufnahmeposition aufgewickelten Wickelrolle ansteigt.

Eine spezifischer Ausgestaltungform der in der Fig. 1 beschriebenen Aufnahmevorrichtung 100 wird nachfolgend in den Fig. 2a und b diskutiert.

Entsprechend der Ausführungsform der Fig. 1 umfasst auch die in den Fig. 2a und b dargestellte Aufnahmevorrichtung 200 eine Zuführvorrichtung 203 und eine Aufnahmeeinheit 216. Bezüglich der spezifischen Ausgestaltung der Zuführvorrichtung 203 und der Aufnahmeeinheit 216 wird auf die in der Fig. 1 gemachten Ausführungen verwiesen.

Die Zuführvorrichtung 203 umfasst in der hier gezeigten Ausführungsform zwei in einer Ebene senkrecht zu einer Rotationsachse 217 der Wickelwelle 206 auslenkbar angeordneten Andrückrollen 204, 205, mittels welchen, wie bereits im Zusammenhang mit der Fig. 1 beschrieben, das Etikettenträgerband 202 in der Aufnahmeposition 209 auf die Wickelwelle 206 oder die Wickelrolle 208 und in der Ruheposition 210 auf die Wickelrolle gedrückt werden kann. Die Andrückrolle 205 ist als optional anzusehen. Die hier diskutierte Ausgestaltung der Zuführvorrichtung 203 mit zwei Andrückrollen 204, 205 ist als beispielhaft zu verstehen. Die Zuführvorrichtung 203 kann beispielsweise auch nur eine oder mehr als zwei Andrückrollen umfassen.

Die Steuerung der Auslenkung der beiden Andrückrollen 204, 205, kann, wie im Zusammenhang mit der Fig. 1 beschrieben, von einer von der Aufnahmevorrichtung 200 umfassten Steuereinheit 218 durchgeführt werden.

Die Zuführvorrichtung 203 kann weiterhin eine Durchtrennvorrichtung 213 zum Durchtrennen des Etikettenträgerbandes 202 zwischen der Wickelrolle in der Aufnahmeposition 209 und der Wickelrolle in der Ruheposition 210 umfassen. Wie in der Fig. 2a und b dargestellt, kann die Durchtrennvorrichtung 213 in einem Bereich neben der Andrückrolle 205 angeordnet sein. Optional kann der Durchtrennvorrichtung 213 eine in den Fig. 2a und b nicht explizit dargestellte schwenkbare Platte zugeordnet sein, welche zwischen die Wickelrolle 208 in der Aufnahmeposition 209 und einer Wickelrolle in der Ruheposition 210 geschwenkt werden kann. Eine Ebene, in welcher die Platte schwenkbar angeordnet sein kann, kann dabei senkrecht auf der Rotationsachse 217 der Wickelwelle 206 stehen. In der hier gezeigten Ausführungsform ist die Durchtrennvorrichtung als Schneidevorrichtung ausgestaltet. Die Durchtrennvorrichtung kann jedoch auch auf jede andere zum Durchtrennen des Etikettenträgerbandes geeignete Weise ausgestaltet sein.

Optional kann die Zuführvorrichtung 203 weiterhin wenigstens eine hier nicht explizit dargestellte Führungs- oder Umlenkrolle umfassen, mittels welchen das Etikettenträgerband 202 in der Aufnahmevorrichtung 200 geführt oder umgelenkt werden kann. Beispielsweise können optional zwei Führungsrollen stromauf der Andrückrolle 204 bezüglich einer Führungsrichtung des Etikettenträgerbandes 102 angeordnet und zum Führen des Etikettenträgerbandes 102 in der Aufnahmevorrichtung 200 vorgesehen sein.

Wie bereits in der Fig.1, auf welche hier verwiesen wird, erläutert, kann die Aufnahmevorrichtung 200 zudem eine Antriebsvorrichtung 207 umfassen, mittels welcher die Wickelwelle 206 in Rotation 214 versetzt werden kann. Ferner kann die Wickelwelle 206 entlang einer ersten Richtung 211 und einer zweiten Richtung 212 verfahren werden, wobei die zweite Richtung 212 antiparallel zur ersten Richtung 211 ist.

Fig. 2a und b zeigen zwei verschiedene Betriebszustände der Aufnahmevorrichtung 200, wobei in der Fig. 2a sich die Wickelwelle 206 in einer ersten Position befindet, in welcher das Etikettenträgerband 202 in der Aufnahmeposition 209 auf der Wickelwelle 206 auf einer Wickelrolle 208 aufgewickelt wird. In dem in der Fig. 2b gezeigten Betriebszustand ist die Wickelwelle 206 entlang der Richtung 211 in eine zweite Position verfahren, wobei durch das Verfahren der Wickelwelle 206, die Wickelrolle, welche sich in der Fig. 2a in der Aufnahmeposition befindet, in dem Betriebszustand der Fig. 2b in eine Ruheposition 210 verfahren ist und das Etikettenträgerband 202 in der Aufnahmeposition 209 in eine neue Wickelrolle aufgewickelt wird.

Vor einer Inbetriebnahme der Aufnahmevorrichtung 200 und dem in der Fig. 2a gezeigten Aufwickeln des Etikettenträgerbandes 202 auf der Wickelwelle 206 in der Aufnahmeposition 209 kann es vorgesehen sein, dass das Etikettenträgerband 202 von der Etikettiervorrichtung 201 über die Zuführvorrichtung 203 an der Wickelwelle 206 in der Aufnahmeposition 209 angebracht und die Wickelwelle 206 einige Male, wie beispielsweise einmal, zweimal, dreimal, viermal, oder um eine beliebige andere Anzahl von Umdrehungen gedreht wird, um das Etikettenträgerband 202 auf der Wickelwelle 206 zu befestigen. Dieser Initialisierungsvorgang kann beispielsweise durch einen Bediener manuell oder durch eine Initialisierungsvorrichtung in automatisierter Weise durchgeführt werden.

Anschließend kann das Etikettenträgerband 202, wie in der Fig. 2a dargestellt, durch Rotation der Wickelwelle 206 auf dieser zu einer Wickelrolle 208 aufgewickelt werden. Während dem Aufwickelvorgang kann sich die Andrückrolle 204 wie in der Fig. 2a gezeigt in einer Andrückposition befinden, in welcher diese mit der Wickelrolle 208 in Kontakt steht und das Aufwickeln des Etikettenträgerbandes 202 auf die Wickelrolle 208 in der Aufnahmeposition 209 unterstützt.

Soll nun die Wickelrolle 208 von der Aufnahmeposition 209 in eine Ruheposition 210 verfahren werden, beispielsweise da die Wickelrolle 208 in der Aufnahmeposition 209 eine maximale Länge an Etikettenträgerband 202 aufgenommen hat, kann die Andrückrolle 204 mittels der Steuereinheit 218 von der Andrückposition in eine Freigabeposition verfahren werden. In der Freigabeposition steht die Andrückrolle nicht mehr im Kontakt mit der Wickelrolle 208 in der Aufnahmeposition 209, so dass ein Verfahren der Wickelrolle 208 von der Aufnahmeposition 209 in die Ruheposition 210 ermöglicht wird.

Zum Verfahren der Wickelrolle in die Ruheposition 210 kann die Wickelwelle 206, wie bereits in der Fig. 1 beschrieben, beispielsweise über einen pneumatischen oder einen elektrischen Linearantrieb, entlang der ersten Richtung 211 verfahren werden. Während dem Verfahren der Wickelwelle 206 entlang der ersten Richtung 211 kann es vorgesehen sein, dass eine Rotationsgeschwindigkeit der Wickelwelle 206 im Vergleich zu einem Normalbetrieb, bei welchem das Etikettenträgerband 202 in der Aufnahmeposition 209 auf die Wickelrolle 208 gewickelt wird, reduziert wird. Durch Reduzierung der Rotationsgeschwindigkeit während dem Verfahren können mögliche Störungen, welche beispielsweise durch ein Verheddern des Etikettenträgerbandes 202 hervorgerufen werden können, verhindert werden. Ein Wert für die reduzierte Rotationsgeschwindigkeit kann beispielsweise in Abhängigkeit von einer Eigenschaft des aufgewickelten Etikettenträgerbandes, wie beispielsweise einer Dicke, einer Breite oder einer Dichte, gewählt sein. Verschiedene Werte für verschiedene Etikettenträgerbänder können beispielsweise in der Speichervorrichtung der Steuereinheit 218 hinterlegt sein, so dass die Steuereinheit 218 die Rotationsgeschwindigkeit basierend auf dem verwendeten Etikettenträgerband regeln kann.

Wie in der Fig. 2b dargestellt, kann nach dem Verfahren der Wickelrolle in die Ruheposition 210 die Andrückrolle 204 mittels der Steuereinheit 218 wieder in die Andrückposition, also in Kontakt zur Wickelwelle 206, gebracht werden und das von der Etikettiervorrichtung 201 in die Aufnahmevorrichtung 200 einlaufende Etikettenträgerband 202 durch Rotation der Wickelwelle 206 in einer neuen Wickelrolle 208 in der Aufnahmeposition 209 aufgewickelt werden. Weiterhin kann optional auch die Andrückrolle 205 in Kontakt mit der Wickelrolle 219 in der Ruheposition 210 gebracht werden.

Um eine physische Verbindung zwischen der Wickelrolle 208 in der Aufnahmeposition 209 und der Wickelrolle 219 in der Ruheposition 210 zu trennen, kann das Etikettenträgerband 202 mittels der Durchtrennvorrichtung 213 zwischen der Wickelrolle 208 in der Aufnahmeposition 209 und der Wickelrolle 219 in der Ruheposition 210 durchgeschnitten werden. Die Durchtrennvorrichtung 213 kann beispielsweise entlang einer Achse, welche parallel zur Rotationsachse 217 der Wickelwelle 206 angeordnet sein kann, schwenkbar ausgestaltet sein. Alternativ kann die Durchtrennvorrichtung 213 zum Durchtrennen des Etikettenträgerbandes 202 auch linear entlang einer Richtung verfahrbar ausgestaltet sein. Der Durchtrennvorrichtung 213 kann wiederum eine in der Fig. 2a und b nicht explizit eingezeichnet schwenkbare Platte zugeordnet sein, welche in einer Ebene senkrecht zu der Rotationsachse 217 der Wickelwelle 206 geschwenkt werden kann und nach dem Durchtrennen des Etikettenträgerbandes 202 durch die Durchtrennvorrichtung 213 zwischen die Wickelrolle 208 in der Aufnahmeposition 209 und die Wickelrolle 219 in der Ruheposition 210 geschwenkt werden kann, um die Wickelrolle 219 in der Ruheposition 210 zu führen.

Wie im Zusammenhang mit der Fig. 2b dargestellt, kann das Etikettenträgerband 202 anschließend in eine neue Wickelrolle 208 in der Aufnahmeposition 209 aufgewickelt werden, während die in dem in der Fig. 2a gezeigten Prozessschritt in der Aufnahmeposition 209 aufgewickelte Wickelrolle 208 nun in der Ruheposition 210 auf der Wickelwelle 206 gehalten werden kann.

Durch Verfahren der Wickelwelle 206 entlang der zweiten Richtung 212 kann die sich in der Ruheposition 210 befindliche Wickelrolle 219 von der Wickelwelle 206 abgestreift werden. Auf diese Weise kann Platz für eine sich momentan in der Aufnahmeposition 209 befindliche Wickelrolle 208 geschaffen werden. Diese kann anschließend durch erneutes Verfahren der Wickelwelle 206 entlang der ersten Richtung 211 in die Ruheposition 210 verfahren werden und das Etikettenträgerband 202 in einer weiteren Wickelrolle in der Aufnahmeposition aufgewickelt werden. Durch hin und herfahren der Wickelwelle 206 entlang der ersten 211 und der zweiten Richtung 212 kann somit eine kontinuierliche Aufnahme des Etikettenträgerbandes durch die Aufnahmeeinheit 216 gewährleistet werden.

Um ein Verschieben der Wickelrolle 208 in der Aufnahmeposition 209 entlang der zweiten Richtung 212 während dem Verfahren der Wickelwelle 206 entlang der zweiten Richtung 212 zu vermeiden, kann die Aufnahmeeinheit eine Bordscheibe 215 umfassen. Die Bordscheibe 215 kann, wie in den Fig. 2a und b gezeigt neben der Aufnahmeposition 209 angeordnet sein und die Wickelwelle 206 umgeben. Eine Ebene der Bordscheibe 215 kann im Wesentlichen senkrecht zu einer Rotationsachse 217 der Wickelwelle 206 verlaufen. Um eine ungewünschte Verschiebung der Wickelrolle zu vermeiden, kann die Bordscheibe 215 bezüglich der ersten 211 und zweiten Richtung 212 stationär angeordnet sein, so dass die Bordscheibe 215 bei einem Verfahren der Wickelwelle 206 entlang der ersten 211 oder zweiten Richtung 212 nicht mit verschoben wird. Um trotz der stationären Anordnung der Bordscheibe entlang der ersten und zweiten Richtung ein Drehen der Bordscheibe mit der Wickelwelle zu erreichen, kann die Bordscheibe mechanisch über eine Verzahnung mit der Wickelwelle gekoppelt sein, wodurch diese synchron zur Wickelwelle gedreht werden kann, jedoch eine Bewegung der Bordscheibe entlang der ersten oder zweiten Richtung verhindert werden kann.

Da mit zunehmendem Durchmesser der auf der Wickelwelle aufgewickelten Wickelrolle die Bandspannung der inneren Lagen der Wickelrolle ansteigt, kann es bei Wickelrollen mit großem Durchmesser vorkommen, dass die Wickelrolle nur unter großer Krafteinwirkung von der Wickelwelle gelöst werden kann. Um dies zu verhindern, kann es vorgesehen sein, dass die Wickelwelle wenigstens zwei Wickelwellenprofilleisten umfasst, wobei jeweils eine der wenigstens zwei Wickelwellenprofilleisten in einer ersten Aussparung eines Oberflächenbereichs der Wickelwelle entlang der Rotationsachse fest angeordnet ist und ein Profil der wenigstens zwei Wickelwellenprofilleisten in radialer Richtung über einen Grundkörper der Wickelwelle hinaussteht. Weiterhin kann es vorgesehen sein, dass die Bordscheibe wenigstens zwei Bordscheibenprofilleisten umfasst, wobei die wenigstens zwei Bordscheibenprofilleisten fest mit der Bordscheibe verbunden sind und jeweils eine der wenigstens zwei Bordscheibenprofilleisten entlang der Rotationsachse der Wickelwelle beweglich in einer zweiten Aussparung der Wickelwelle geführt werden kann. Ein Profil der wenigstens zwei Bordscheibenprofilleisten kann entlang der radialen Richtung über den Grundkörper der Wickelwelle hinausstehen. Die Wickelrolle kann in der Aufnahmeposition zumindest teilweise über die wenigstens zwei Bordscheibenprofilleisten aufgewickelt werden und beim Verschieben der Wickelwelle von der Aufnahmeposition in die Ruheposition kann die Wickelrolle mittels den wenigstens zwei Wickelwellenprofilleisten von den wenigstens zwei Bordscheibenprofilleisten abgestreift werden.

Eine mit Wickelwellenprofilleisten 304 und Bordscheibenprofilleisten 302 ausgestattete Wickelwelle 306 einer Aufnahmevorrichtung 300 ist im Zusammenhang mit den Fig. 3a und 3b gezeigt.

Die Ausführungsform der Fig. 3a und b kann mit der Ausführungsform der Fig. 1 und 2a und b kombiniert werden.

Die hier gezeigte spezifische Ausgestaltungsart, bei welcher die Wickelwelle fünf Wickelwellenprofilleisten 304 und fünf Bordscheibenprofilleisten 302 umfasst, ist als beispielhaft zu verstehen. Beispielsweise kann die Wickelwelle auch jede andere Anzahl von Wickelwellenprofilleisten 304, wie beispielsweise drei, sieben oder zehn, oder jede andere Anzahl an Borscheibenprofilleisten 302, wie beispielsweise drei, sieben oder zehn, umfassen. Wie in der Fig. 3a und 3b dargestellt kann jeweils eine Wickelwellenprofilleiste 304 in einer ersten Aussparung 303 der Wickelwelle fest angeordnet sein und jeweils eine Bordscheibenprofilleiste 302 in einer zweiten Aussparung 305 der Wickelwelle 306 beweglich angeordnet sein. Die Bordscheibenprofilleisten 302 können wiederum mit der Bordscheibe 307 fest verbunden sein.

Ein Profil der Wickelwellenprofilleisten 304 kann um eine Höhe h₁ über einen Grundkörper der Wickelwelle 306, auf welchem das Etikettenträgerband aufgewickelt wird, herausstehen. Das Profil der Bordscheibenprofilleisten 302 kann um eine Höhe h₂ über den Grundkörper der Wickelwelle 306 herausstehen. Die Höhen h₁ und h₂ können identisch oder voneinander verschieden sein. Die Höhe h₁ kann beispielsweise einen Wert von 1 mm, 2 mm, 5 mm oder jeden anderen geeigneten Wert aufweisen. Auch die Höhe h₂ kann einen Wert von 1 mm, 2 mm, 5 mm oder jeden anderen geeigneten Wert aufweisen.

Wie in den Fig. 3a und 3b gezeigt, können die Wickelwellenprofilleisten 304 und die Bordscheibenprofilleisten 302 äquidistant voneinander entlang des Umfangs der Wickelwelle 306 angeordnet sein. Die Wickelwellenprofilleisten 304 und die Bordscheibenprofilleisten 302 können dabei jeweils abwechselnd entlang des Umfangs der Wickelwelle 306 angeordnet sein. Es kann jedoch auch vorgesehen sein, dass die Wickelwellenprofilleisten 304 und die Bordscheibenprofilleisten 302 nicht äquidistant entlang des Umfangs der Wickelwelle angeordnet sind.

Wie in der Fig. 3a gezeigt, kann das Etikettenträgerband zunächst in der Aufnahmeposition in einer ersten Wickelrolle 301 auf der Wickelwelle 306 und den auf den Grundkörper der Wickelwelle entlang der Rotationsachse beweglich geführten Bordscheibenprofilleisten 302 aufgewickelt werden. Dadurch, dass das Profil der auf der Wickelwelle 306 beweglich geführten Bordscheibenprofilleisten 302 über den Grundkörper der Wickelwelle 306 heraussteht, legen sich die inneren Lagen des Etikettenträgerbandes beim Aufwickeln auf die Wickelwelle an eine Oberfläche zwischen zwei Bordscheibenprofilleisten an. Somit weist das Etikettenträgerband in den inneren Lagen der Rolle zwischen zwei Bordscheibenprofilleisten eine Länge auf, welche größer als der Abstand zwischen zwei Bordscheibenprofilleisten ist. Somit kann ein Einschnüren des Etikettenträgerbandes mit ansteigendem Durchmesser der Wickelrolle verhindert werden.

Nachdem die Wickelrolle 301 beispielsweise einen bestimmten Durchmesser erreicht hat, eine bestimmte Länge an Etikettenträgerband auf die Wickelrolle 301 aufgewickelt wurde oder die Wickelrolle ein bestimmtes Gewicht erreicht hat, kann es vorgesehen sein, dass die Wickelrolle 301 von der Aufnahmeposition in die Ruheposition verschoben wird. Dieser Fall ist in der Fig. 3b dargestellt. Hierzu kann die Wickelwelle entlang der ersten Richtung verfahren werden und die erste Wickelrolle mittels der Wickelwellenprofilleisten 304 von der Wickelwelle 306 abgestreift werden. Die Wickelwellenprofilleisten 304 können dabei an den Bereichen zwischen zwei Borscheibenprofilleisten 302 an der ersten Wickelrolle 301 angreifen und die Wickelrolle 301 entlang der Rotationsachse der Wickelwelle von den Bordscheibenprofilleisten 302 abstreifen.

Die erste Wickelrolle kann auf diese Weise in die Ruheposition bewegt werden. In der Aufnahmeposition kann anschließend eine zweite Wickelrolle auf der Wickelwelle 306, den Bordscheibenprofilleisten 302 und den Wickelwellenprofilleisten 304 aufgewickelt werden. Auch hier kann sich das Etikettenträgerband beim Aufwickeln auf der Wickelwelle an einer Oberfläche zwischen einer benachbarten Bordscheibenprofilleiste 302 und Wickelwellenprofilleiste 304 ab.

Hat nun auch die zweite Wickelrolle einen bestimmten Durchmesser oder ein bestimmtes Gewicht erreicht oder wurde eine bestimmte Länge an Etikettenträgerband auf die Wickelwelle aufgewickelt, dann kann es vorgesehen sein, dass die Wickelwelle in antiparalleler Richtung zu der ersten Richtung verfahren wird. Die erste Wickelrolle kann auf diese Weise von der Wickelwelle 306 abgestreift werden. Die zweite Wickelrolle kann aufgrund der Bordscheibe 307 in der Aufnahmeposition gehalten werden. Durch das Verschieben der Wickelwelle 306 in antiparalleler Richtung zur ersten Richtung werden die fest mit der Wickelwelle verbundenen Wickelwellenprofilleisten 304 unter der Wickelrolle herausgezogen. Zwischen zwei Bordscheibenprofilleisten legt sich das Etikettenträgerband dann auf die Wickelwelle ab. Anschließend kann das Etikettenträgerband weiter auf die Wickelrolle aufgewickelt werden, bis die Wickelrolle beispielsweise einen Zieldurchmesser oder ein Zielgewicht erreicht hat oder eine Ziellänge an Etikettenträgerband auf die Wickelrolle aufgewickelt wurde.

Anschließend kann die Wickelwelle 306 wieder entlang der ersten Richtung verfahren werden und die zweite Wickelrolle durch die Wickelwellenprofilleisten 304 von den Bordscheibenprofilleisten 302 in Richtung Ruheposition verschoben werden. In der Aufnahmeposition kann dann eine weitere Wickelrolle auf der Wickelwelle 306, den Wickelwellenprofilleisten 304 und den Bordscheibenprofilleisten 302 aufgewickelt werden.

Dieser Vorgang kann beliebig oft wiederholt werden, so dass ein kontinuierlicher Betrieb einer der Aufnahmevorrichtung vorgeschalteten Etikettiervorrichtung sichergestellt werden kann.

Optional kann es auch vorgesehen sein, dass die im Zusammenhang mit den Ausführungsformen der Fig. 1, 2a und b oder 3a und b gezeigte Aufnahmevorrichtung eine zustellbare Bordscheibe umfasst. Die zustellbare Bordscheibe kann beispielsweise als drehbare Rolle ausgeführt sein, wobei eine Rotationsachse der drehbaren Rolle senkrecht auf der Rotationsachse der Wickelwelle stehen kann. Die zustellbare Bordscheibe kann entlang der Rotationsachse der Wickelwelle verfahrbar ausgestaltet sein und mit einer der Bordscheibe gegenüberliegenden Seitenfläche der auf der Wickelwelle geführten Wickelrolle in Kontakt gebracht werden.

Die zustellbare Bordscheibe kann beispielsweise mit einer auf der Wickelwelle geführten Wickelrolle in Kontakt gebracht werden, wenn ein bestimmter Typ von Etikettenträgerband auf der Wickelwelle aufgewickelt wird. Das Etikettenträgerband kann sich beim Aufwickeln auf der Wickelrolle entlang der Rotationsachse geringfügig verschieben. Dieser Effekt kann insbesondere bei Wickelrollendurchmessern auftreten, welche einen Wert größer gleich 50% eines maximalen Wickelrollendurchmessers aufweisen. Dieser Effekt kann durch die zustellbare Bordscheibe verhindert werden.

Die zustellbare Bordscheibe kann, wie oben beschrieben, als Rolle ausgeführt sein. Die Rolle kann eine Vielzahl von Rollensegmenten umfassen, wodurch Geschwindigkeitsunterschiede der Wickelrolle bei verschiedenen Durchmessern ausgeglichen werden können.

Die Zustellung der zustellbaren Bordscheibe kann beispielsweise dann vorgesehen sein, wenn eine einzige Wickelrolle auf der Wickelwelle angeordnet ist. Bevor die Wickelrolle in die Ruheposition verschoben wird, kann die zustellbare Bordscheibe entlang der Rotationsachse entlang der ersten Richtung von der Wickelrolle bzw. der Wickelwelle weggefahren werden und auf diese Weise ein Verfahren der Wickelrolle von der Aufnahmeposition in die Ruheposition ermöglicht werden.

## Patentansprüche

1. Aufnahmevorrichtung für ein Etikettenträgerband einer Etikettiervorrichtung für Behälter, wobei die Aufnahmevorrichtung eine Zuführvorrichtung und eine Aufnahmeeinheit umfasst, wobei die Zuführvorrichtung das Etikettenträgerband der Aufnahmeeinheit zuführen kann, wobei die Aufnahmeeinheit eine über eine Antriebsvorrichtung in Rotation versetzbaren Wickelwelle umfasst und das Etikettenträgerband auf der Wickelwelle in einer Aufnahmeposition in eine Wickelrolle aufgewickelt werden kann, wobei die Wickelwelle ausgebildet ist, in einer ersten Richtung parallel zu einer Rotationsachse der Wickelwelle verfahren zu werden, wobei die Wickelrolle durch Verfahren der Wickelwelle von der Aufnahmeposition in eine Ruheposition verfahren werden kann und das einlaufende Etikettenträgerband in der Aufnahmeposition in einer weiteren Wickelrolle aufgewickelt werden kann.

2. Aufnahmevorrichtung für ein Etikettenträgerband nach Anspruch 1, wobei die Zuführvorrichtung wenigstens eine Andrückrolle umfasst, welche entlang einer Richtung parallel zu der Rotationsachse der Wickelwelle angeordnet ist, wobei eine erste Andrückrolle in einem Bereich der Aufnahmeposition vorgesehen ist, um das Etikettenträgerband an der Aufnahmeposition an die Wickelwelle oder die Wickelrolle zu drücken wobei die erste Andrückrolle in einer Ebene, welche senkrecht auf der Rotationsachse der Wickelwelle steht, ausgelenkt werden kann, wobei optional eine zweite Andrückrolle im Bereich der Ruheposition vorgesehen ist, um das Etikettenträgerband an der Ruheposition an die Wickelrolle zu drücken, wobei die zweite Andrückrolle in einer Ebene, welche senkrecht auf der Rotationsachse der Wickelwelle steht, ausgelenkt werden kann.

3. Aufnahmevorrichtung für ein Etikettenträgerband nach Anspruch 2, wobei die Aufnahmevorrichtung eine Steuereinheit umfasst, wobei die Steuereinheit ausgebildet ist, die erste Andrückrolle im Bereich der Aufnahmeposition von einer Andrückposition in eine Freigabeposition zu bewegen, um das Verfahren der Wickelrolle von der Aufnahmeposition in die Ruheposition zu ermöglichen, wobei die Steuereinheit ausgebildet ist, nach dem Verfahren der Wickelrolle von der Aufnahmeposition in die Ruheposition, die erste Andrückrolle im Bereich der Aufnahmeposition an die Wickelwelle zu fahren, um das einlaufende Etikettenträgerband an die Wickelwelle zu drücken und optional die zweite Andrückrolle im Bereich der Ruheposition an die Wickelwelle zu fahren, um das Etikettenträgerband an die Wickelrolle im Bereich der Ruheposition zu drücken.

4. Aufnahmevorrichtung für ein Etikettenträgerband nach Anspruch 3, wobei die Zuführeinrichtung eine Durchtrennvorrichtung umfasst, wobei das Etikettenträgerband zwischen der Wickelrolle in der Ruheposition und der Wickelrolle in der Aufnahmeposition mittels der Durchtrennvorrichtung durchtrennt werden kann, wobei die Durchtrennvorrichtung eine Führungsscheibe zum Führen des abgetrennten Etikettenträgerbandes und/oder der Wickelrolle in der Ruheposition umfasst, wobei die Steuereinheit ausgebildet ist, die Wickelwelle entlang einer zweiten Richtung, welche antiparallel zur ersten Richtung verläuft, zu verfahren, um die in der Ruheposition von der Wickelwelle gehaltene Wickelrolle von der Wickelwelle zu lösen und die gelöste Wickelrolle aus der Aufnahmevorrichtung herauszuführen.

5. Aufnahmevorrichtung für ein Etikettenträgerband nach Anspruch 4, wobei die Aufnahmeeinheit eine Bordscheibe umfasst, wobei die Bordscheibe die Wickelwelle umgibt und eine Ebene der Bordscheibe im Wesentlichen senkrecht zu der Rotationsachse der Wickelwelle verläuft, wobei die Bordscheibe bezüglich der ersten und zweiten Richtung stationär angeordnet ist, wobei die in der Aufnahmeposition befindliche Wickelrolle bei einem Verfahren der Wickelwelle entlang der zweiten Richtung durch die Bordscheibe in der Aufnahmeposition gehalten und eine Verschiebung der Wickelrolle verhindert werden kann.

6. Aufnahmevorrichtung nach Anspruch 5, wobei die Wickelwelle wenigstens zwei Wickelwellenprofilleisten umfasst, wobei jeweils eine der wenigstens zwei Wickelwellenprofilleisten in einer ersten Aussparung eines Oberflächenbereichs der Wickelwelle entlang der Rotationsachse fest angeordnet ist, wobei ein Profil der wenigstens zwei Wickelwellenprofilleisten in radialer Richtung über einen Grundkörper der Wickelwelle hinaussteht, wobei die Bordscheibe wenigstens zwei Bordscheibenprofilleisten umfasst, wobei die wenigstens zwei Bordscheibenprofilleisten fest mit der Bordscheibe verbunden sind und jeweils eine der wenigstens zwei Bordscheibenprofilleisten entlang der Rotationsachse der Wickelwelle beweglich in einer zweiten Aussparung der Wickelwelle geführt werden kann, wobei ein Profil der wenigstens zwei Bordscheibenprofilleisten entlang der radialen Richtung über den Grundkörper der Wickelwelle hinaussteht, wobei die Wickelrolle in der Aufnahmeposition zumindest teilweise über die wenigstens zwei Bordscheibenprofilleisten aufgewickelt werden kann, wobei beim Verschieben der Wickelrolle von der Aufnahmeposition in die Ruheposition, die Wickelrolle mittels den wenigstens zwei Wickelwellenprofilleisten von den wenigstens zwei Bordscheibenprofilleisten abgestreift werden kann..

7. Aufnahmevorrichtung für ein Etikettenträgerband nach einem der Ansprüche 1 bis 6, wobei die Aufnahmevorrichtung eine Sensorvorrichtung, vorzugsweise ein Ultraschallsensor, zum Bestimmen eines mit dem Aufwickeln des Etikettenträgerbandes auf der Wickelrolle in der Aufnahmeposition in Verbindung stehenden Parameters umfasst, wobei die Steuereinheit ausgebildet ist, die Wickelwelle basierend auf dem Parameter entlang der ersten Richtung oder der zweiten Richtung zu verfahren.

8. Aufnahmevorrichtung für ein Etikettenträgerband nach einem der Ansprüche 1 bis 7, wobei die Aufnahmevorrichtung eine Vorrichtung zur Reduzierung der Etikettenträgerbandbreite umfasst, wobei die Vorrichtung zur Reduzierung der Etikettenträgerbandbreite stromauf der Zuführvorrichtung angeordnet ist, wobei die Vorrichtung zur Reduzierung der Etikettenträgerbandbreite optional als Schneidvorrichtung oder Faltvorrichtung ausgebildet ist.

9. Verfahren zum Aufnehmen eines Etikettenträgerbandes einer Etikettiervorrichtung für Behälter in eine Aufnahmevorrichtung, wobei die Aufnahmevorrichtung eine Zuführvorrichtung und eine Aufnahmeeinheit umfasst, wobei die Zuführvorrichtung das Etikettenträgerband der Aufnahmeeinheit zuführt, wobei die Aufnahmeeinheit eine über eine Antriebsvorrichtung in Rotation versetzbaren Wickelwelle umfasst und das Etikettenträgerband auf der Wickelwelle in einer Aufnahmeposition in eine Wickelrolle aufgewickelt wird, wobei die die Wickelwelle in einer ersten Richtung parallel zu einer Rotationsachse der Wickelwelle zumindest zeitweise verfahren wird, wobei die Wickelrolle durch Verfahren der Wickelwelle von der Aufnahmeposition in eine Ruheposition verfahren wird und das einlaufende Etikettenträgerband in der Aufnahmeposition in einer weiteren Wickelrolle aufgewickelt wird.

10. Verfahren nach Anspruch 9, wobei die Zuführvorrichtung wenigstens eine Andrückrolle umfasst, welche entlang einer Richtung parallel zu der Rotationsachse der Wickelwelle angeordnet ist, wobei eine erste Andrückrolle in einem Bereich der Aufnahmeposition vorgesehen ist, um das Etikettenträgerband in der Aufnahmeposition an die Wickelwelle oder die Wickelrolle zu drücken, wobei die erste Andrückrolle in einer Ebene, welche senkrecht auf der Rotationsachse der Wickelwelle steht, ausgelenkt werden kann, wobei optional eine zweite Andrückrolle im Bereich der Ruheposition vorgesehen ist, um das Etikettenträgerband in der Ruheposition an die Wickelrolle zu drücken, wobei die zweite Andrückrolle in einer Ebene, welche senkrecht auf der Rotationsachse der Wickelwelle steht, ausgelenkt werden kann.

11. Verfahren nach Anspruch 10, wobei die Aufnahmevorrichtung eine Steuereinheit umfasst, wobei die erste Andrückrolle im Bereich der Aufnahmeposition durch die Steuereinheit von einer Andrückposition in eine Freigabeposition bewegt wird, um das Verfahren der Wickelrolle von der Aufnahmeposition in die Ruheposition zu ermöglichen, wobei nach dem Verfahren der Wickelrolle von der Aufnahmeposition in die Ruheposition, die erste Andrückrolle im Bereich der Aufnahmeposition durch die Steuereinheit an die Wickelwelle gefahren wird, um das einlaufende Etikettenträgerband an die Wickelwelle zu drücken und optional die zweite Andrückrolle im Bereich der Ruheposition an die Wickelwelle gefahren wird, um das Etikettenträgerband an die Wickelrolle im Bereich der Ruheposition zu drücken.

12. Verfahren nach Anspruch 11, wobei die Zuführeinrichtung eine Durchtrennvorrichtung umfasst, wobei das Etikettenträgerband zwischen der Wickelrolle in der Ruheposition und der Wickelrolle in der Aufnahmeposition mittels der Durchtrennvorrichtung durchgeschnitten wird, wobei die Durchtrennvorrichtung eine Führungsscheibe zum Führen des abgetrennten Etikettenträgerbandes und/oder der Wickelrolle in der Ruheposition umfasst, wobei die Wickelwelle durch die Steuereinheit entlang einer zweiten Richtung, welche antiparallel zur ersten Richtung verläuft, verfahren wird und die in der Ruheposition von der Wickelwelle gehaltene Wickelrolle von der Wickelwelle gelöst und die gelöste Wickelrolle aus der Aufnahmevorrichtung herausgeführt wird.

13. Verfahren nach Anspruch 12, wobei die Aufnahmeeinheit eine Bordscheibe umfasst, wobei die Bordscheibe die Wickelwelle umgibt und eine Ebene der Bordscheibe im Wesentlichen senkrecht zu der Rotationsachse der Wickelwelle verläuft, wobei die Bordscheibe bezüglich der ersten und zweiten Richtung stationär angeordnet ist, wobei die in der Aufnahmeposition befindliche Wickelrolle bei einem Verfahren der Wickelwelle entlang der zweiten Richtung durch die Bordscheibe in der Aufnahmeposition gehalten und eine Verschiebung der Wickelrolle verhindert werden kann.

14. Verfahren nach Anspruch 13, wobei die Wickelwelle wenigstens zwei Wickelwellenprofilleisten umfasst, wobei jeweils eine der wenigstens zwei Wickelwellenprofilleisten in einer ersten Aussparung eines Oberflächenbereichs der Wickelwelle entlang der Rotationsachse fest angeordnet ist, wobei ein Profil der wenigstens zwei Wickelwellenprofilleisten in radialer Richtung über einen Grundkörper der Wickelwelle hinaussteht, wobei die Bordscheibe wenigstens zwei Bordscheibenprofilleisten umfasst, wobei die wenigstens zwei Bordscheibenprofilleisten fest mit der Bordscheibe verbunden sind und jeweils eine der wenigstens zwei Bordscheibenprofilleisten entlang der Rotationsachse der Wickelwelle beweglich in einer zweiten Aussparung der Wickelwelle geführt wird, wobei ein Profil der wenigstens zwei Bordscheibenprofilleisten entlang der radialen Richtung über den Grundkörper der Wickelwelle hinaussteht, wobei die Wickelrolle in der Aufnahmeposition zumindest teilweise über die wenigstens zwei Bordscheibenprofilleisten aufgewickelt wird, wobei beim Verschieben der Wickelrolle von der Aufnahmeposition in die Ruheposition, die Wickelrolle mittels den wenigstens zwei Wickelwellenprofilleisten von den wenigstens zwei Bordscheibenprofilleisten abgestreift wird.

15. Verfahren nach einem der Ansprüche 9 bis 14, wobei die Aufnahmevorrichtung eine Sensorvorrichtung, vorzugsweise ein Ultraschallsensor, zum Bestimmen eines mit dem Aufwickeln des Etikettenträgerbandes auf der Wickelrolle in der Aufnahmeposition in Verbindung stehenden Parameters umfasst, wobei die Wickelwelle basierend auf dem Parameter entlang der ersten Richtung oder der zweiten Richtung durch die Steuereinheit verfahren wird.
